# EUROPÄISCHE PATENTSCHRIFT

(11) **EP 1 602 889 B1**
(45) Veröffentlichungstag und Bekanntmachung des Hinweises auf die Patenterteilung: **27.12.2006**
(21) Anmeldenummer: 04013331.6
(22) Anmeldetag: 05.06.2004
(51) Int. Cl.: F27D 1/00

(54) **Industrieofen**
Industrial furnace
Four industriel

(43) Veröffentlichungstag der Anmeldung: 07.12.2005
(73) Patentinhaber: Maerz Ofenbau AG, 8027 Zürich (CH)
(72) Erfinder: Piringer, Hannes, 5712 Beinwil am See (CH); Loebner, Andreas, 3037 Herrenschwanden (CH)
(74) Vertreter: Quehl, Horst Max

(56) Entgegenhaltungen:
- DE-B- 1 212 710
- US-A- 5 163 831

## Beschreibung

Die Erfindung betrifft einen Industrieofen mit einer umlaufend gekrümmten, mehrschichtigen Innenwand, wobei zumindest ihre konvex gekrümmte Auskleidungsschicht miteinander verzahnte, feuerfeste Formsteine aufweist.

Verschiedene Ofenkonstruktionen, z.B. Ringschachtöfen oder Parallelschacht-Regenerativöfen der Bauweise nach Maerz, weisen ringförmige Ofenbereiche auf, die nach innen durch eine nach unten abgestützte oder hängend angeordnete Innenwand begrenzt sind. Bei der Erwärmung im Kontakt mit Brenngasen vergrössert sich die ringförmig umlaufende, konvexe Aussenschicht, so dass die äusseren Formsteine sich gegenseitig stützend nach aussen schieben. Da dies nicht gleichmässig erfolgt, treten Spannungen auf, durch die sich das Gefüge der Formsteine lockert, bis zum möglichen Bruch einiger Formsteine. Beim Abkühlen infolge eines Betriebsunterbruchs entstehen durch die Schrumpfung hingegen Spalte, die sich anschliessend durch Staub füllen, so dass beim späteren Wiederanheizen des Ofens die genannten Wirkungen in noch stärkerem Masse auftreten und sich die Schäden im Formsteingefüge entsprechend vergrössern. Auf diese Weise können nach wenigen Aufheiz- und Abkühlvorgängen die Schäden ein Ausmass erreichen, die eine baldige Erneuerung zumindest der konvexen Aussenschicht der Innenwand erforderlich macht. An der inneren, konkaven Auskleidungsschicht der Innenwand hingegen führen die Wärmedehnungen zu einer stabilisierenden Verspannung des Gefüges.

Der Erfindung liegt die Aufgabe zugrunde, die genannten Nachteile zu vermeiden und somit einen Industrieofen zu finden, der eine erhöhte Beständigkeit seiner feuerfesten Auskleidung und damit eine verbesserte Betriebssicherheit aufweist. Die Lösung dieser Aufgabe erfolgt erfindungsgemäss dadurch, dass die durch Formsteine gebildete konvexe Auskleidungsschicht in Umfangsrichtung durch mindestens einen aus feuerfesten Betonelementen gebildeten, eine Dehnfuge aufweisenden Ausgleichsbereich unterbrochen ist, wobei die feuerfesten Betonelemente an die angrenzenden Formsteine angegossen sind, so dass sie in deren Verzahnungsprofil eingreifen und durch Betonanker an einer Innenschicht der Innenwand verankert sind.

Vorteilhafte Ausgestaltungen der Erfindung sind Gegenstand der abhängigen Patentansprüche und der folgenden Beschreibung anhand der Zeichnungen zu entnehmen. Es zeigt:
Fig.1 einen Axialschnitt durch einen eine zylindrische Innenwand aufweisenden Bereich eines Regenerativ-Parallelschachtofens, ,
Fig.2 einen Radialschnitt durch die zylindrische Innenwand des Ofenbereichs entlang der Linie II-II der Fig.1,
Fig.3 einen vergrösserten Ausschnitt des Ofenbereichs nach Fig.1,
Fig.4 eine Seitenansicht eines Bereichs der Innenwand in Richtung des Pfeiles IV der Fig.3,
Fig.5 einen Teilquerschnitt durch die Innenwand entlang der Linie V-V der Fig.3 und
Fig.6 und Fig.7 Radialschnitte entsprechend Fig.5 mit zwei weiteren Ausführungsbeispielen eines Ausgleichsbereiches.

Wie durch in der Literatur vielfach beschriebene Schachtöfen der Bauweise nach Maerz bekannt, haben zwei oder mehrere zueinander parallele Ofenschächte 1 jeweils einen Ringkanal 2, in den die Brenngase in Richtung der Pfeile 3 einströmen, um in einen regenerativ betriebenen zweiten, nicht dargestellten Ofenschacht überzuströmen. Folglich wird die den Ringkanal 2 nach innen begrenzende zylindrische Innenwand 4 von Heissgasen umströmt, deren Temperaturen beim Brennen von Kalk ca. 1000°C betragen.

Die als Ausführungsbeispiel gezeigte hängende Anordnung der Innenwand 4 hat eine metallische, innere Trägerschicht 5 mit luftdurchströmten Kühlkanälen 6. An ihrem unteren Ende geht sie in eine Halterung 7 für einen unteren, aus feuerfestem Beton gegossenen Stützring 8 über. Die innere Trägerschicht 5 ist beidseitig durch Isolierschichten 9,10 geschützt. Den äusseren Abschluss der Innenwand 4 bildet jeweils ein Verschleissfutter aus feuerfesten Formsteinen 11,12, die somit eine äussere konvexe und eine innere konkave Auskleidungsschicht 13,14 bilden.

Eine solche hängende Ausführung der Innenwand 4 wurde bisher selten angewandt, da aufgrund ihrer herkömmlichen Bauweise die Gefahr bestand, dass durch eine schadhafte konvexe Auskleidungsschicht 13 Heissgase bis an die metallische Trägerschicht 5 gelangen, so dass diese zerstört wird. Aufgrund vorliegender Erfindung kann jedoch die gegenüber einer von unten abgestützten Bauweise vorteilhaftere hängende Ausführung ohne diese Gefahr realisiert werden.

Bei Inbetriebnahme des Ofens bewirkt die zunehmende Aufheizung Wärmedehnungen, die an der inneren, konkaven Auskleidungsschicht 14 zu einer stabilisierenden Kompression der dort vorgesehenen feuerfesten Formsteine 12 führen, während sie in der konvexen Auskleidungsschicht 13 eine Ausdehnung bewirken, die ohne die im Folgenden beschriebene, erfindungsgemässen Massnahmen zu den eingangs beschriebenen Lockerungen im Gefüge der feuerfesten Formsteine 11 führen würden.

Um zu verhindern, dass die beim Aufheizen des Ofens in der äusseren, konvexen Auskleidungsschicht 11 erfolgenden Ausdehnungen zu Beschädigungen im Formsteingefüge führen, ist die Auskleidungsschicht 11 durch mindestens einen Ausgleichsbereich 15-18 unterbrochen, von denen im Ausführungsbeispiel entsprechend der Darstellung in Fig. 2 in Umfangsrichtung gleichmässig verteilt vier vorgesehen sind.

Jeder Ausgleichsbereich 15 bis 18 hat entsprechend der Darstellungen in Fig. 4 und 5 zwei zwischen sich eine Dehnfuge 19 einschliessende Betonelemente 20,21, die in Umfangsrichtung formschlüssig mit den tailliert ausgebildeten, benachbarten Formsteinen 11 verbunden sind und die ausserdem durch mehrere, z.B. gegabelte Betonanker 22,23 an der metallischen Trägerschicht 5 befestigt sind. Sie haben einen flachen Querschnitt, so dass sie nur in einer Richtung nachgiebig sind und in der dazu vertikaler Richtung starr sind, so dass sie die Betonelemente 20,21 in ihrer vertikalen Position blockieren. Durch ihre auch formschlüssige Verbindung mit den zahnartig ineinander greifenden, taillierten Formsteinen 11 halten die Betonelemente 20,21 der vier Ausgleichsbereiche 15 bis 18 somit die zwischen ihnen in einem Bogen von 90° verlaufenden, konvexen bzw. bogenförmigen Auskleidungssektoren 24 bis 27 nach Art eines nachgiebigen Widerlagers an der inneren, metallischen Trägerschicht 5, so dass Ablösungen und örtliche Überlastungen der Auskleidung verhindert werden.

Die Grösse der Nachgiebigkeit der Ausgleichsbereiche 15 bis 18 wird durch die Breite der Dehnfuge 19 bestimmt. Vorzugsweise ist diese Breite der Dehnfugen 19 so ausgelegt, dass sie sich bei Erreichen der Betriebstemperatur des Ofens zumindest vollständig schliessen oder darüber hinaus in den Auskleidungssektoren 24 bis 27 einen Druckaufbau ermöglichen, so dass beim Abkühlen des Ofens zuerst dieser Druck abgebaut wird, bevor Schrumpfungen und Relativbewegungen im Gefüge der Formsteine 11 möglich sind.

Entsprechend dem Ausführungsbeispiel nach Fig.6 sind in Umfangsrichtung versetzt zwei Dehnfugen 28,29 vorgesehen, sodass die beiden Betonelemente 30,31 miteinander verzahnt ineinander greifen und sich ein labyrinthartiger Verlauf der Dehnfuge ergibt.

Bei den Ausführungsbeispielen der Fig. 5 und Fig. 6 haben die Betonelemente 20,21 bzw. 30,31 des Ausgleichsbereiches 15 die gleiche radiale Breite wie die feuerfesten Formsteine 11 der konvexen Auskleidungsschicht 13, so dass sich ihre Betonanker 22,23 durch die nach innen angrenzende Isolierschicht erstrecken und folglich in dieser eine ungehinderte Biegebewegung ausrühren können. Beim Ausführungsbeispiel nach Fig.7 reichen die Betonelemente 32,33 mit einem einen Teil der Betonanker 22,23 einschliessenden Steg 34,35 bis an die metallische Trägerschicht 5 heran und umschliessen somit einen durch Isoliermaterial gefüllten Zwischenraum 34. Durch diese Stege 34,35 werden die Betonanker 22,23 versteift, so dass sich in den Auskleidungssektoren 24 bis 27 bei geschlossener Dehnfuge 19 grössere Druckspannungen ausbilden können als bei den Ausführungsbeispielen nach Fig.5 und Fig. 6.

## Patentansprüche

1. Industrieofen mit einer umlaufend gekrümmten, mehrschichtigen Innenwand (4), wobei zumindest ihre konvex gekrümmte Auskleidungsschicht (13) miteinander verzahnte, feuerfeste Formsteine (11) aufweist, **dadurch gekennzeichnet, dass** die durch Formsteine (11) gebildete konvexe Auskleidungsschicht (13) in Umfangsrichtung durch mindestens einen aus feuerfesten Betonelementen (20,21; 30,31) gebildeten, eine Dehnfuge (19; 28,29) aufweisenden Ausgleichsbereich (15) unterbrochen ist, wobei die feuerfesten Betonelemente (20,21; 30,31) an die angrenzenden Formsteine (11) angegossen sind, so dass sie in deren Verzahnungsprofil eingreifen und durch Betonanker (22,23) an einer Innenschicht (5) der Innenwand (4) verankert sind.

2. Ofen nach Anspruch 1, **dadurch gekennzeichnet, dass** die Dehnfuge (28,29) labyrinthförmig verläuft.

3. Ofen nach Anspruch 1 oder 2, **dadurch gekennzeichnet, dass** die Dehnfuge (19; 28,29) bei kaltem Ofen eine Breite hat, die derart dimensioniert ist, dass sie bei Betriebstemperatur des Ofens geschlossen ist.

4. Ofen nach Anspruch 3, **dadurch gekennzeichnet, dass** die Dehnfuge (19; 28,29) derart dimensioniert ist, dass sie bei Betriebstemperatur des Ofens geschlossen ist und die Formsteine (9) der konvexen Aussenschicht (11) unter einer Druckspannung stehen, die in Umfangsrichtung dieser Aussenschicht verläuft.

5. Ofen nach einem der Ansprüche 1 bis 4, **dadurch gekennzeichnet, dass** in der Dehnfuge (19; 28,29) ein kompressibles Isoliermaterial angeordnet ist.

6. Ofen nach einem der Ansprüche 1 bis 5, **dadurch gekennzeichnet, dass** eine innere Trägerschicht (5) der Innenwand (4) aus Metall besteht und in den die Dehnfuge (19; 28,29) einschliessenden, angegossenen Betonelementen (20,21; 30,31) Betonanker (22,23) eingeschlossen sind, die an der metallischen Trägerschicht (5) befestigt sind.

7. Ofen nach einem der Ansprüche 1 bis 6, **dadurch gekennzeichnet, dass** die Innenwand (4) im Ofen hängend angeordnet ist, wobei die metallische Trägerschicht (5) durch eine untere Halterung (7) als Wandträger profiliert ist.

8. Ofen nach einem der Ansprüche 1 bis 7, **dadurch gekennzeichnet, dass** die radiale Breite der Betonelemente (20,21) des mindestens einen Ausgleichsbereiches derjenigen der Formsteine (11) der konvexen Auskleidungsschicht (13) entspricht.

9. Ofen nach einem der Ansprüche 1 bis 7, **dadurch gekennzeichnet, dass** die Betonelemente (32,33) einen nach innen gerichteten, mindestens einen Betonanker (22,23) umschliessenden Steg (34,35) aufweisen, mit dem sie bis an die metallische Trägerschicht (5) heranreichen.

10. Ofen nach einem der 6 bis 9, **dadurch gekennzeichnet, dass** die Betonanker zumindest an einem an die metallische Trägerschicht (5) angrenzenden Bereich in Umfangsrichtung der Innenwand (4) biegsam oder gelenkig ausgeführt sind während sie in vertikaler Richtung starr sind.

## Claims

1. An industrial kiln having a multilayer inner wall (4) that is curved circumferentially, wherein at least the convex lining layer (13) has fire-resistant, interlocking shaped bricks (11), **characterised in that** the convex lining layer (13) formed by shaped bricks (11) is interrupted in the circumferential direction by at least one compensation area (15) formed by fire-resistant concrete shaped bricks (20,21; 30,31) and containing an expansion joint (19; 28,29), wherein the fire-resistant concrete shaped bricks (20,21; 30,31) are poured onto the adjacent shaped bricks (11), so that they interlock in the toothed profile thereof and are anchored to an inner layer (5) of the inner wall (4) by concrete anchors (22,23).

2. The kiln according to claim 1, **characterised in that** the expansion joint (28,29) is labyrinthine in shape.

3. The kiln according to claim 1 or 2, **characterised in that** the width of the expansion joint (19; 28,29) when the kiln is cold is such that it is fully closed at the operating temperature of the kiln.

4. The kiln according to claim 3, **characterised in that** the size of the expansion joint (19; 28,29) is such that it is closed at the operating temperature of the kiln and the shaped bricks (9) of the convex outer layer (11) are placed under compression stress that operates in the circumferential direction of this outer layer.

5. The kiln according to any of claims 1 to 4, **characterised in that** a compressible insulating material is arranged inside the expansion joint (19; 28, 29).

6. The kiln according to any of claims 1 to 5, **characterised in that** an inner support layer (5) of the inner wall (4) is made from metal, and concrete anchors (22,23) that are enclosed in the poured concrete shaped bricks (20,21; 30,31) surrounding the expansion joint (19; 28,29) are secured to the metallic support layer (5).

7. The kiln according to any of claims 1 to 6, **characterised in that** the inner wall (4) is suspended in the kiln, wherein the metallic support layer (5) is conformed as a wall support by a bottom holder (7).

8. The kiln according to any of claims1 to 7, **characterised in that** the radial width of the concrete shaped bricks (20,21) of the at least one compensation area is equal to that of the shaped bricks (11) in the convex lining layer (13).

9. The kiln according to any of claims 1 to 7, **characterised in that** the concrete shaped bricks (32,33) have an inwardly directed projection (34,35) that encloses at least one concrete anchor (22,23), and with which they extend as far as the metallic support layer (5).

10. The kiln according to any of claims 6 to 9, **characterised in that** the concrete anchors in at least one area adjacent the metallic support layer (5) are designed to be pliant or articulated in the circumferential direction of inner wall (4) and are rigid in the direction perpendicular thereto.

## Revendications

1. Four industriel comprenant une paroi intérieure (4) courbée sur toute la périphérie et à plusieurs couches, dans lequel au moins sa couche de garniture à courbure convexe (13) présente des briques profilées (11) endentées entre elles et réfractaires, **caractérisé en ce que** la couche de garniture convexe (13) formée par des briques profilées (11) est interrompue dans la direction circonférentielle par au moins une zone de compensation (15) formée d'éléments en béton réfractaires (20, 21 ; 30, 31) et présentant un joint de dilatation (19 ; 28, 29), les éléments en béton réfractaires (20, 21 ; 30, 31) étant coulés au niveau des briques profilées adjacentes (11), de manière à s'engager dans leur profil de denture et à être ancrés à une couche intérieure (5) de la paroi intérieure (4) par des ancrages pour béton (22, 23).

2. Four selon la revendication 1, **caractérisé en ce que** le joint de dilatation (28, 29) s'étend en forme de labyrinthe.

3. Four selon l'une ou l'autre des revendications 1 et 2, **caractérisé en ce que** le joint de dilatation (19 ; 28, 29) a, lorsque le four est froid, une largeur qui est dimensionnée de manière à être fermée à la température de service du four.

4. Four selon la revendication 3, **caractérisé en ce que** le joint de dilatation (19 ; 28, 29) est dimensionné de sorte qu'il est fermé à la température de service du four et que les briques profilées (9) de la couche extérieure convexe (11) sont soumises à une contrainte de pression qui s'étend dans la direction circonférentielle de cette couche extérieure.

5. Four selon l'une des revendications 1 à 4, **caractérisé en ce qu'**un matériau isolant compressible est agencé dans le joint de dilatation (19 ; 28, 29).

6. Four selon l'une des revendications 1 à 5, **caractérisé en ce qu'**une couche portante intérieure (5) de la paroi intérieure (4) est constituée de métal et **en ce que** des ancrages pour béton (22, 23) sont enfermés dans les éléments en béton coulés (20, 21 ; 30, 31) qui entourent le joint de dilatation (19 ; 28, 29), lesquels sont fixés à la couche portante métallique (5).

7. Four selon l'une des revendications 1 à 6, **caractérisé en ce que** la paroi intérieure (4) est agencée dans le four de manière suspendue, la couche portante métallique (5) étant profilée comme poutre-cloison par une bride de support inférieure (7).

8. Four selon l'une des revendications 1 à 7, **caractérisé en ce que** la largeur radiale des éléments en béton (20, 21) de la au moins une zone de compensation correspond à la largeur des briques profilées (11) de la couche de garniture convexe (13).

9. Four selon l'une des revendications 1 à 7, **caractérisé en ce que** les éléments en béton (32, 33) présentent une nervure (34, 35) dirigée vers l'intérieur et enfermant au moins un ancrage pour béton (22, 23), avec laquelle ils peuvent s'étendre jusque vers la couche portante métallique (5).

10. Four selon l'une des revendications 6 à 9, **caractérisé en ce que** les ancrages pour béton sont exécutés de manière souple ou avec articulation, au moins sur une zone adjacente à la couche portante métallique (5) dans la direction circonférentielle de la paroi intérieure (4), tandis qu'ils sont rigides dans la direction verticale.
